# EUROPÄISCHE PATENTSCHRIFT

(11) **EP 3 772 454 B1**
(45) Veröffentlichungstag und Bekanntmachung des Hinweises auf die Patenterteilung: **28.06.2023**
(21) Anmeldenummer: 19190142.0
(22) Anmeldetag: 05.08.2019
(51) Int. Cl.: B63B 3/06, B63B 35/38

(54) **EINZELSCHWIMMELEMENT, SOWIE SCHWIMMKÖRPER**
SINGLE FLOAT ELEMENT AND FLOATING BODY
ÉLÉMENT FLOTTANT INDIVIDUEL AINSI QUE CORPS FLOTTANT

(43) Veröffentlichungstag der Anmeldung: 10.02.2021
(73) Patentinhaber: Micklich, Delia, Dr. agr., 19406 Ruchow (DE); Piacentini-Timm, Aldo, 18209 Wittenbeck (DE)
(72) Erfinder: Micklich, Delia, Dr. agr., 19406 Ruchow (DE); Piacentini-Timm, Aldo, 18209 Wittenbeck (DE)
(74) Vertreter: Grünbaum, Annekathrin

(56) Entgegenhaltungen:
- EP-A1- 0 751 264
- WO-A1-2017/093772
- GB-A- 2 170 760

## Beschreibung

Die Erfindung betrifft ein Einzelschwimmelement, sowie einen Schwimmkörper, welcher aus den Einzelschwimmelementen modulartig aufbaubar ist.

Unter einem Schwimmkörper ist ein Ponton oder Schwimmplattform zu verstehen, welche meist fest verankert, als wasserstandsabhängiger Träger für verschiedene Aufgaben verwendet wird. Im Gegensatz zum Boot ist er zwar meist transportfähig, aber nur eingeschränkt fahrtauglich. Pontons verfügen über keinen eigenen Antrieb und haben im Gegensatz zu Schiffen ohne eigenen Antrieb meist keine strömungsgünstige Form. Sie werden verwendet für schwimmende Schiffsanleger, als Schwimminseln an Badestellen, für spezielle Flöße, für Wohnboote und schwimmende Häuser, schwimmende Fundamente für Industrie- und Kraftwerksanlagen. Pontons sind üblicherweise geschlossen und luftgefüllt.

Als Materialien werden alle auch im Schiffs- und Bootsbau verwendeten Werkstoffe eingesetzt. Am häufigsten werden Stahlblech und Beton als Hülle, Aussteifung oder Trimmkörper sowie in Kombination mit Elementen aus Styropor, Polyurethan und Styrodur als Auftriebskörper oder Auftriebsmassen verwendet. Für kleinere Pontons werden auch Holz-, Leichtmetall- und Kunststoff-Konstruktionen oder mehrere Fässer eingesetzt.

Für Badestege und Bootsliegeplätze sind luftgefüllte, etwa würfelförmige Elemente aus geblasenem Thermoplast weit verbreitet. Sie werden an den vertikalen Kanten mit Bolzen, Klammern, Schekeln oder Seilen mit/und/ oder an Laschen zusammengehalten.

Ferner sind im Stand der Technik Pontons bekannt, welche von Betonteilen und/oder Betonschichten umschlossene Hohlräume aufweisen, welche zumindest teilweise mit Auftriebsmasse gefüllt sind, beispielsweise in DE 10 2011 100 627 A1 offenbart. Die Auftriebsmasse kann beispielsweise einen Schaumstoffkern und/oder Luft aufweisen.

Beispielsweise befasst sich die Druckschrift DE 1 927 274 A mit einem befahrbaren schwimmfähigen Ponton, welcher aus einem Schaumstoffkern, der mit einer Umhüllung aus glasfaserverstärktem Kunststoff umgeben ist. Zur Versteifung sieht die Druckschrift im Inneren angeordnete U-förmige Versteifungen vor, welche mit der Umhüllung verbunden sind.

Die Druckschrift DE 1 95229 8 A befasst sich mit der Verbesserung der leichten und mit geschäumten Kunststoffen gefüllten Körper, welche mit Glasfasereinlagen oder im Karbon-Verfahren gestärkt sind. Um zu verhindern, dass bei solchen Körpern Schwund bei einseitiger Belastung (beispielsweise durch Druck von oben) auftritt, wird ein schwimmfähiger Körper offenbart, welcher ein Tragelement aufweist, welchen zum Teil aus dem raumfüllenden Körper herausragt und dabei Anschlusselemente zum Verbinden mit Überbauten bzw. Anschlusskörper zum Verbinden mit weiteren Pontonelementen, bildet. Das Tragelement ist als eine Art Fachwerk ausgebildet und dient der Stabilisierung der Pontonkörper, damit diese sich nicht verziehen. Jedoch ist das Tragelement nur in einer Fläche widerstandsfähig. Es ist zudem dicht an den Seitenwänden angeordnet.

Die Druckschriften DE 10 2007 063 514 A1 sowie EP000002226243A1 offenbaren eine Pontonanlage aus stabilisierten Einzelschwimmelementen als Fundament zur Aufnahme von Plattformen, Gebäuden oder technischen Einrichtungen. Die Einzelschwimmelemente bestehen aus Materialien wie Polysterol, Styrodur, Schaumglas oder Ähnlichem und einem Gerüst zur Verstärkung an Kanten und Ecken, wobei insbesondere die Ecken zusätzlich verstärkt sind und das Einzelschwimmelement die Form eines Blockes besitzt. Das Gerüst der Verstärkungen besteht aus Materialien wie Stahlblech, kunstharzverstärktes Polyestergewebe oder Ähnlichem. Die Einzelschwimmelemente lassen sich durch das Gerüst untereinander zu einer Pontonanlage verbinden. Die Einzelschwimmelemente lassen sich über entsprechende Rahmenkonstruktionen auch in größerem Abstand anordnen, wodurch Anordnungen von technischen Einrichtungen unterschiedlicher Größe, verbunden durch Streben unterschiedlichster Längen, problemlos realisierbar sind. Das Anwendungsgebiet des Gegenstandes liegt im Bau von schwimmenden Anlagen und Häusern.

Ferner wird in der Druckschrift EP 0751 264 A1 eine Erfindung offenbart, welche aus mehreren, über Verbindungselemente miteinander verbindbaren Modulen besteht, vorzugsweise schwimmfähige Konstruktion, insbesondere eine Plattform für eine Tribüne, eine Bühne, aber auch ein Brustwehr, eine Straßensperre, einen schnell montierbaren Zufluchtsort u.dgl. Die Module können hierbei verschiedene geometrische Formen aufweisen und aus dreidimensionalen Körpern bestehen, aber auch flächig ausgebildet sein.

Die Druckschrift GB 2 170 760 A offenbart schwimmende Strukturen, zum Beispiel für Freizeitaktivitäten die das Wasser betreffen, umfassen eine Vielzahl von einzelnen modularen Flotationseinheiten (110), die so konstruiert sind, dass sie beliebige Auftriebseigenschaften ermöglichen, indem die Einheiten zu vertikalen Stapeln zusammengestapelt und dann durch Bolzen, die durch Bohrungen (120) geführt werden, aneinander befestigt werden. Die Vorsprünge (128), (130) und Aussparungen (132), (134) erleichtern das Verschachteln benachbarter Einheiten

Die Druckschrift WO 2017/093772 A1 offenbart eine Konstruktion zum Verbinden von Schwimmermodulen (2) miteinander und / oder mit Montageeinheiten und / oder mit dem Aufbau. In einer bevorzugten Ausführungsform wird die Erfindung für Pontons (1) angewendet, die aus Betonschwimmermodulen (2) aufgebaut sind, wobei prismatische Schwimmermodule (2) minimal eine monolithische obere Platte (3), Seitenwände (4) und / oder Rahmeneinheiten enthalten (6), die entlang der Kanten (5) des Schwimmermoduls (2) angeordnet sind, und Schwimmermodule (2) sind mittels Längsspannungseinheiten (15), die durch die Schwimmermodule (2) geführt werden, aneinander befestigt. Bei Spanneinheiten (15) werden Bohrlöcher (8) in den Seitenwänden (4) oder den Rahmeneinheiten (6) des Schwimmermoduls (2) mindestens an den Kanten (5) der oberen Platte des Prismas erzeugt, die sich schneiden das Prisma und läuft parallel zu den Kanten (5). In bestimmten Fällen werden Richtungsaussparungen (14) um die Austrittslöcher (9) von Bohrlöchern (8) mit Schrägachsen (Tx, Ty, Tz) erzeugt, die in verschiedene Richtungen verlaufen und sich in den Ecken der Schwimmermodule (2) treffen.

Nachteile des Standes der Technik sind u.a. eine aufwendige und damit kostenintensive Herstellung der Pontons, eine Verwendung von kostenintensiven und insbesondere nicht umweltverträglichen Materialien. Gerade bei der Verwendung von Zement und/oder Beton in sehr sauren Gewässern können chemische Reaktionen zu einer Auflösung des Beton- /Zementkonstruktionen führen. Die Folge ist, dass entweder der Innenbereich der Pontons, also die mit Kunststoffschaum, beispielsweise Styropor, gefüllten Hohlräume, freigelegt werden und diese in das Gewässer und damit in die Umwelt gelangen oder Beton-Kunststoffgemische (Kunststoffbeton, Styro-Leichtbeton u.a.) sich auflösen und dadurch kleinste Kunststoffpartikel direkt ins Wasser gelangen. Zudem bestehen viele Schwimmkörper aus nach unten offenen, hohlen Betonkonstruktionen, in deren Hohlkörpern Styropor- oder andere Kunststoffblöcke als Auftriebselemente untergebracht sind. Diese Auftriebselemente bzw.- körper haben in der Regel direkten Kontakt mit dem umgebenden Wasser und sind Erosion, Frost und/oder sonstigen Umwelteinflüssen direkt ausgesetzt.

### Darstellung der Erfindung

Es ist daher Aufgabe der Erfindung die Nachteile des Standes der Technik zu beseitigen und ein koppelbares Einzelschwimmelement bereitzustellen, welcher modular aufbaubar ist, wobei das Einzelschwimmelement umweltverträgliche, stabile und kostengünstige Materialien aufweist und das Einzelschwimmelemente einfach und kostengünstig herzustellen ist und dabei große Lasten, insbesondere Punkt- und Flächenlasten aufnehmen kann und diese auf weitere gekoppelte Einzelschwimmelemente verteilt.

Ferner ist es Aufgabe der Erfindung einen modular aufzubauenden Schwimmkörper zur Verfügung zu stellen, wobei der Schwimmkörper mittels Einzelschwimmelementen, welche simpel und mit einfachen technischen Werkzeugen und Maschinen miteinander zu größeren schwimmfähigen Einheiten verbunden bzw. gekoppelt werden, aufgebaut ist.

Es ist weiterhin Aufgabe der Erfindung Schwimmkörper bereitzustellen, dessen Auftriebsmaterial keinerlei Wechselwirkung/Verbindung mit allen bekannten Umweltchemikalien eingehen und fossile Rohstoff- und Energiereserven schonen und eine Mikroplastikexposition verhindern kann.

Die Lösung dieser Aufgabe erfolgt durch die in den Ansprüchen aufgeführten Merkmale.

Die Aufgaben werden gelöst mittels eines koppelbaren Einzelschwimmelementes, wobei das Einzelschwimmelement folgende Komponenten aufweist: zumindest zwei quaderförmige Auftriebselemente und ein Gerüst, wobei das Gerüst längliche Hohlkörper aufweist, welche längs, quer und senkrecht zueinander angeordnet sind. Aus Gründen der Einfachheit wird im Folgenden von einer Anordnung des koppelbaren Einzelschwimmelementes in einem kartesischen Koordinatensystem ausgegangen, welches Achsen in x-, y- und z-Richtung aufweist, so dass die länglichen Hohlkörper in x-, y- und z-Richtung angeordnet sind. Die länglichen Hohlkörper sind mittels eines ersten Verbindungselementes miteinander gekoppelt. Ferner weist das Gerüst mindestens ein zweites Verbindungselement auf, wobei das zweite Verbindungselement stabförmig ausgebildet und in einem der länglichen Hohlkörper angeordnet ist.

Jedes quaderförmige Auftriebselement weist Durchbohrungen entlang zumindest einer der Achse auf, bevorzugt in x-Richtung, und an zumindest einer seiner Seitenflächen (z- oder y-Richtung) Nuten auf. Eine Nut ist eine längliche Vertiefung, welche durch verschiedene Verfahren hergestellt werden kann, beispielsweise mittels Fräsen, Hobeln, Ziehen, mittels einer Nutenziehmaschine oder Räumen. Die Aufzählung ist nicht abschließend und eine Verwendung anderer Verfahren ist daher denkbar. Bevorzugt ist eine Nut U-Förmig ausgebildet.

Die quaderförmigen Auftriebselemente sind ferner derart aufeinander angeordnet, dass die Durchbohrungen aufeinander angeordnet sind und die Nuten längliche Hohlräume bilden. Bei vorhandenen Nuten auf einer Seite eines Auftriebselementes in y-Richtung und auf einer Seite eines zweiten Auftriebselementes in z-Richtung entstehen bei einem Aufeinanderlegen Auftriebselemente derart, dass sich die Seiten mit den Nuten berühren, längliche Hohlräume des Einzelschwimmelementes in y- und z-Richtung. Ferner kreuzen sich die länglichen Hohlräume und bilden Kreuzungen.

In den länglichen Hohlräumen und den Durchbohrungen sind die länglichen Hohlkörper des Gerüstes angeordnet. An den Kreuzungen sind die ersten Verbindungselemente des Gerüstes angeordnet.

Eine zusätzliche Befestigung der quaderförmigen Auftriebselemente kann beispielsweise mittels Kleben erfolgen.

Ferner ist das zumindest eine zweite Verbindungselement, welches stabförmig ausgebildet und in zumindest einem länglichen Hohlkörper des Gerüstes angeordnet ist, an seinen beiden Enden formschlüssig mit je einer Spannbuchse verbunden. Eine Spannbuchse besteht im Wesentlichen aus einem Flansch und einer Gewindemuffe. Beides kann fest miteinander verbunden sein. Mittels Spannen des zweiten Verbindungselementes wird erreicht, dass die zumindest zwei quaderförmigen Auftriebselemente, welche sich durch die Anordnung des Gerüstes mit dem zweiten Verbindungselement innerhalb der Auftriebskörper, zwischen den Spannbuchsen befinden, miteinander kraft- und formschlüssig verbunden werden.

Gemäß verschiedenen Ausführungsformen ist eine Spannbuchse neben dem Herstellen der kraft- und formschlüssigen Verbindung der Auftriebskörper ferner dafür ausgebildet, mittels einer kraft- und formschlüssigen Verbindung mit einem weiteren zweiten Verbindungselement eines zweiten Einzelschwimmelementes das zweite Einzelschwimmelemente an dem ersten Einzelschwimmelemente kraft- und formschlüssig zu koppeln. Auf diese Weise sind mehrere Einzelschwimmelemente miteinander zu einem größeren Schwimmkörper koppelbar. Hierfür ist auch denkbar, dass nur eine Gewindemuffe an den Verbindungsstellen der Einzelschwimmelemente verwendet wird, anstatt einer Spannbuchse, welche einen Gewindeflansch und eine Gewindemuffe aufweist.

Gemäß verschiedenen Ausführungsformen weist der erfindungsgemäße schwimmfähige Körper Druckplatten auf, welche zwischen dem quaderförmigen Auftriebskörpern und einer Spannbuchse angeordnet sind. Hierfür können die quaderförmigen Auftriebskörper weitere rechteckige, runde oder quadratische Nuten oder Einbuchtungen zur Aufnahme der Druckplatten und/oder der Spannbuchsen aufweisen. Dies führt zu einer besseren Druckverteilung der punktförmigen Belastung durch die, durch die Spannbuchse in den Einzelschwimmkörper eingebrachten Kräfte, sowie der von außen auf den Schwimmkörper wirkenden Zug- und Druckkräfte.

Gemäß verschiedener Ausführungsformen weisen die Spannbuchsen ein Innengewinde auf und das zumindest eine zweite Verbindungselement weist an seinen beiden Enden je ein zum Innengewinde der Spannbuchsen passendes Außengewinde auf. Das zweite Verbindungselement ist bevorzugt als Gewindestange ausgebildet. Das zweite Verbindungselemente kann jedoch auch als Rundstab mit außen angebrachten Gewinden, als Riffel-Rundstange oder als Zahnstange ausgebildet sein. Sofern das zweite Verbindungselement kein Gewinde aufweist verfügen die Spannbuchsen über entsprechende Innenverzahnungen oder Innenriffelungen um den sicheren Formschluss auf dem Verbindungselement herstellen zu können.

Gemäß verschiedenen Ausführungsformen weisen die quaderförmigen Auftriebskörper Glasschaum, Schaumglasbeton oder anderen Schaumglasgemischen auf. Es wird jedoch die Verwendung von Schaumglasplatten als quaderförmige Auftriebskörper bevorzugt.

Bevorzugt weisen die quaderförmigen Auftriebskörper eine Beschichtung auf. Die Beschichtung kann beispielsweise Natur-Kautschuk, synthetischen Kautschuk, Polyurea und/oder ähnliche Materialen (beispielsweise Mehrkomponentengemische) aufweisen.

Ferner ist das erste Verbindungselement erfindungsgemäß dafür ausgebildet mittels Aufnahmeelementen die länglichen Hohlkörper aufzunehmen und miteinander formschlüssig zu verbinden.

Bevorzugt ist das erste Verbindungselement dafür ausgebildet, mittels der Aufnahmeelemente die länglichen Hohlkörper in 90°Winkeln zueinander anzuordnen. Andere Winkelgradzahlen sind jedoch denkbar.

Bevorzugt sind die Aufnahmeelemente des erstes Verbindungselementes Durchbohrungen bzw. Löcher und die länglichen Hohlkörper sind Rohre, so dass die Rohre durch die Durchbohrungen geführt werden können, um die Rohre miteinander formschlüssig zu verbinden.

Die Aufgabe wird auch gelöst mittels eines Schwimmkörpers aufweisend mindestens zwei Einzelschwimmelemente nach Anspruch 1, welche mittels zumindest des zweiten Verbindungselementes des ersten Einzelschwimmelementes und mittels einer Spanbuchse des zweiten Einzelschwimmelementes miteinander verbunden sind.

Die Verwendung von Schaumglasplatten als quaderförmige Auftriebskörper hat den Vorteil, dass industriell hergestelltes Schaumglas extrem leicht, wasserdicht, druckfest, dampfdicht, maßbeständig, nicht brennbar, säurebeständig, schädlingssicher ungiftig, umweltfreundlich, leicht zu bearbeiten, wiederverwertbar, weitestgehend frostsicher und wärmedämmend ist.

Aufgrund der vorgenannten Eigenschaften ist Schaumglas neutral gegenüber dem umgebenden Süß- oder Salzwasser, der Luft, dem Erdboden oder der Flora und Fauna. Zudem ist Schaumglas zu 100 Prozent beständig gegen ultraviolette Strahlung (UV) und geht keine Verbindungen mit der Umwelt ein. Insbesondere im Hinblick auf die ständig schärfer werdenden Diskussionen und daraus resultierenden administrativen Restriktionen in Bezug auf den Einsatz von verschiedenen Kunst-stoffen, aus denen durch Erosion Mikroplastik in die Umwelt gelangt, ist Schaumglas eine der wenigen Alternativen zu Styropor oder anderen Kunststoffen. Heute sind Kunststoffe der wesentliche Bestandteil von schwimmenden Fundamenten/Strukturen jedweder Bauart.

Eine Beschichtung der Einzelschwimmelemente verbessert die Eigenschaften des Schaumglases dahingehend, dass die Beschichtung Wasser daran hindert, in die äußere offene und harte Porenoberfläche einzudringen oder diese zu benetzen. Dadurch wird zunächst verhindert, dass die Oberfläche nicht von Organismen besiedelt werden kann. Zudem wird verhindert, dass eventuell durch Mikrorisse eindringendes Wasser bei Frost das Einzelschwimmelement beschädigt wird.

Eine Beschichtung ermöglicht zudem, dass die mechanischen Eigenschaften des Schaumglases hinsichtlich seiner nicht sehr abriebfesten Ober-fläche, erheblich verbessert werden.

Ferner wird durch eine Außen- und ggf. Innenbeschichtung mit bspw. Polyurea erreicht, dass sich die mechanischen Eigenschaften des komplett montierten Einzelschwimmelementes hinsichtlich der Druck-, Zug- und dynamische Wechselbelastungen erheblich verbessern.

Die erfindungsgemäße Anordnung der quaderförmigen Auftriebskörper in Kombination mit einem formschlüssig verbundenen Gerüst im Inneren eines Einzelschwimmelementes, welches eine Verspannung der Auftriebskörper verhindert, ermöglicht die Verwendung von Glasschaumplatten. Die zusätzliche Verwendung von Druckplatten ermöglichen eine besser Druckverteilung der punktförmigen Belastung durch die Spannbuchsen. Zudem werden eventuell auftretende Punktlasten auf montierten Strukturen aus gekoppelten Einzelschwimmelementen über die miteinander gekoppelten Gerüste in die Gesamtstruktur aus mehreren gekoppelten Einzelschwimmelementen verteilt.

Die modulare Bauweise der Einzelschwimmelemente, sowie die Bauweise erlaubt eine Anpassung an den entsprechenden Einsatzbereich. Es können beliebig viele Einzelschwimmelemente in allen Richtungen (Höhe, Tiefe, Breite) miteinander gekoppelt werden.

Ferner können montierte Schwimmstrukturen aus mehreren miteinander gekoppelten Einzelschwimmelementen in ihrer Gesamtgröße verändert (vergrößert oder verkleinert) werden, da beliebig viele Einzelschwimmelemente miteinander gekoppelt oder voneinander getrennt werden können.

Ferner ist es möglich, dass die Einzelschwimmelement mit je zwei oder drei oder mehr Auftriebselementen nach standardisierten Maßen gefertigt werden, so dass diese unterschiedliche Traglasten aufweisen können und zudem für einen Transport gut in einen (20 oder 40 Fuß TEU-See-)-Container passen.

Am Ort, an dem die schwimmfähige Struktur benötigt wird, werden die Einzelschwimmelemente an Land oder im Wasser miteinander verbunden um Schwimmstrukturen mit den benötigten Maßen schnell und unkompliziert zu erstellen. Hierfür werden kein besonders geschultes Personal, keine Spezialmaschinen oder aufwendige Hebetechnik benötigt.

### Ausführung der Erfindung

Die Erfindung wird anhand eines Ausführungsbeispiels näher erläutert. Hierzu zeigen
- Figur 1: Einzelschwimmelement
- Figur 2: Spannbuchse
- Figur 3: Druckplatte
- Figur 4: das Gerüst, welches aus den Hohlkörpern und den ersten Verbindungselementen gebildet wird.
- Figur 5: ein erstes Verbindungselement,
- Figur 6: Detaillierter Aufbau der Einzelschwimmelemente
- Figur 7: Schwimmkörper aufgebaut aus mehreren Einzelschwimmelementen
- Figur 8: Detailzeichnung einer Verbindung von zwei Einzelschwimmelemente, wobei nur die Kombination der zweiten Verbindungselemente, der Druckplatten sowie der Spannbuchsen dargestellt ist

In der Beschreibung wird auf die beigefügten Zeichnungen Bezug genommen, in denen zur Veranschaulichung spezifische Ausführungsformen gezeigt sind, in denen die erfindungsgemäße Anordnung ausgeübt werden kann. In dieser Hinsicht wird eine Richtungsterminologie wie etwa "oben", "unten" usw. mit Bezug auf die Orientierung der beschriebenen Zeichnungen verwendet. Die Richtungsterminologie dient der Veranschaulichung und ist auf keinerlei Weise einschränkend.

Es versteht sich, dass andere Ausführungsformen benutzt und strukturelle oder logische Änderungen vorgenommen werden können, ohne von dem Schutzumfang der vorliegenden Erfindung abzuweichen. Es versteht sich, dass die Merkmale der hierin beschriebenen verschiedenen beispielhaften Ausführungsformen miteinander kombiniert werden können, sofern nicht spezifisch anders angegeben. Die folgende ausführliche Beschreibung ist deshalb nicht in einschränkendem Sinne aufzufassen, und der Schutzumfang der vorliegenden Erfindung wird durch die angefügten Ansprüche definiert.

Im Rahmen dieser Beschreibung werden die Begriffe "verbunden", "angeschlossen" sowie "gekoppelt" zum Beschreiben verwendet sowohl einer direkten als auch einer indirekten Verbindung (beispielsweise ohmsch und/oder elektrisch leitfähig, z.B. in einer elektrisch leitfähigen Verbindung), eines direkten oder indirekten Anschlusses sowie einer direkten oder indirekten Kopplung.

In den Figuren werden identische oder ähnliche Elemente mit identischen Bezugszeichen versehen, soweit dies zweckmäßig ist.

Gemäß verschiedenen Ausführungsformen kann der Begriff "gekoppelt" oder "Kopplung" im Sinne einer mechanischen, hydrostatischen, thermischen und/oder elektrischen Verbindung verstanden werden. Gemäß verschiedenen Ausführungsformen kann "gekuppelt" im Sinne einer mechanischen (körperlichen bzw. physikalischen) Kopplung verstanden werden. Eine Kupplung kann eingerichtet sein, um eine mechanische Wechselwirkung (z.B. Kraft, Drehmoment) zu übertragen.

In Figur 1 ist das erfindungsgemäße Einzelschwimmelement 1 dargestellt. Es weist folgende Komponenten auf:
zumindest zwei quaderförmige Auftriebselemente 2 (hier abgebildet drei Auftriebselemente 2),
und ein Gerüst 3, aufweisend längliche Hohlkörper 31, welche mittels eines ersten Verbindungselementes 32 miteinander gekoppelt sind, und zumindest ein zweites Verbindungselement 33, wobei das zweite Verbindungselement 33 stabförmig ausgebildet und in einem Hohlkörper 31 angeordnet ist,
Jedes quaderförmige Auftriebselement 2 weist Durchbohrungen 21 entlang einer x-Achse und an zumindest einer seiner Seitenflächen Nuten 22 entlang einer y- oder z-Achse auf. Die quaderförmigen Auftriebselemente 2 sind derart aufeinander angeordnet sind, dass die Nuten 22 je einen länglichen Hohlraum 4 bilden. An den Stellen an denen sich die länglichen Hohlräume treffen werden Kreuzungen gebildet. In den länglichen Hohlräumen 4 und in den Durchbohrungen 21 sind die länglichen Hohlkörper 31 des Gerüstes 3 angeordnet. Das zumindest eine erste Verbindungselement 32 des Gerüstes 3 ist in einer Kreuzung angeordnet.

Das zumindest eine zweite Verbindungselement 33 ist an seinen beiden Seiten kraft- und formschlüssig mit je einer Spannbuchse 5 derart verbunden ist, dass die zumindest zwei quaderförmigen Auftriebselemente 2 miteinander form- und kraftschlüssig verbunden werden. Die quaderförmigen Auftriebskörper 2 weisen Glasschaum oder Glausschaumgemische auf (nicht dargestellt). Bevorzugt sind die quaderförmigen Auftriebskörper Schaumglasplatten. Weiter bevorzugt weisen die quaderförmigen Auftriebskörper 2 eine Beschichtung auf (hier nicht dargestellt), die Beschichtung Naturkautschuk, synthetischen Kautschuk und/oder Polyurea aufweisen kann.

Das in Figur 1 dargestellte Einzelschwimmelement 1 zeigt an dessen Außenseiten eingefrästen Flächen zur Aufnahme der Spannbuchsen oder der Druckplatten und Spannbuchsen.

Eine Spannbuchse 5, wie beispielsweise dargestellt in Figur 2, ist ferner dafür ausgebildet, mittels einer kraftschlüssigen Verbindung mit einem weiteren zweiten Verbindungselement 33 eines zweiten schwimmfähigen Einzelschwimmelementes 1 ein zweites Einzelschwimmelement 1 an dem ersten Einzelschwimmelement 1 kraftschlüssig zu koppeln. Hierfür können die Spannbuchsen 5 ein Innengewinde aufweisen. Ferner können die Spannbuchsen 5, für den Fall dass das zumindest eine zweite Verbindungselement 33 an seinen beiden Enden kein Außengewinde aufweist, über entsprechende Innenverzahnungen oder Innenriffelungen aufweisen, um den sicheren Formschluss auf dem Verbindungselement herstellen zu können. Spannbuchse Eine Spannbuchse 5 ist beispielsweise aus Stahl oder Edelstahl ausgebildet. Sie ist beispielsweise aus einer Gewindehülse (mit Innengewinde) und einem Kopf in Form eines Flansches (als Spannelement) mit mindestens zwei Durchbohrungen gefertigt. Mittels des Spannelementes bspw. Einer Gewindebuchse 51 wird das zweite Verbindungselement 33 gespannt.

Ein erfindungsgemäßes Einzelschwimmelement 1 weist ferner Druckplatten 6 auf, welche zwischen dem quaderförmigen Auftriebskörper 2 und einer Spannbuchse 5 angeordnet sind. Eine mögliche Variante einer Druckplatte 6 ist in Figur 3 dargestellt. Die Druckplatten sind mittig mit einer Bohrung versehen und aus Stahlblech bzw. Edelstahlblech in der Stärke von mehreren Millimetern ausgeführt.

Figur 4 zeigt ein erstes Verbindungselement 32. Das erste Verbindungselement 32 ist dafür ausgebildet, mittels Aufnahmeelementen 321 die länglichen Hohlkörper 31 aufzunehmen und miteinander kraftschlüssig zu verbinden. Bevorzugt sind die Aufnahmeelemente 321 derart ausgebildet, dass die länglichen Hohlkörper 31 in 90°Winkeln zueinander angeordnet werden. Die Aufnahmeelemente 321 sind beispielsweise Durchbohrungen oder Löcher. Ein bevorzugtes Gerüst, welches durch die Anordnung der länglichen Hohlkörper 31 mittels der ersten Verbindungselemente, entsteht, ist in Figur 5 dargestellt. Die länglichen Hohlkörper 31 des erfindungsgemäßen Einzelschwimmelementes sind beispielsweise Rohre.

In Figur 6 ein erstes Auftriebselement 2, welches unten angeordnet ist mit senkrechten Durchbohrungen 21 in x-Richtung und zwei Nuten 22 in y- Richtung auf dessen Oberseite. In den Durchbohrungen 21 und den Nuten 22 ist das Gerüst 3 angeordnet, welches längliche Hohlkörper 31 sowie erste Verbindungselemente 32 aufweist. Die ersten Verbindungselemente 32 ordnen die länglichen Hohlkörper 31 wie dargestellt an. An den Außenseiten der Auftriebselemente 2 können weitere Vertiefungen 22 (hier rechteckig dargestellt) angeordnet sein, um eine verbesserte Aufnahme der Druckplatte 6 und/oder der Spannbuchsen 5 zu ermöglichen.

Ein erfindungsgemäßer Schwimmkörper, welcher aus zwei Einzelschwimmelemente 1 nach Anspruch 1, welche mittels zumindest des zweiten Verbindungselementes 33 des ersten Einzelschwimmelementes 1 und mittels einer Spanbuchse 5 des zweiten Einzelschwimmelementes 1 miteinander verbunden sind, ist in Figur 7 dargestellt.

Figur 8 zeigt eine Detailansicht einer Verbindung zweier Einzelschwimmelemente 1, wobei die Auftriebselemente 2 nicht dargestellt sind. Dargestellt ist ein zweites Verbindungselement 33 eines ersten Einzelschwimmelementes 1 und ein zweites Verbindungselement 33 eines zweites Einzelschwimmelementes 1, sowie zwei Spannbuchse 5, welche jeweils an einem Einzelschwimmelement 1 angeordnet sind, sowie zwei Druckplatten 6. Es ist ersichtlich, dass die Verbindung mittels des Verbindungselementes 33, welches nicht nur mit der Spannbuchse 5 eines erstes Einzelschwimmelementes gekoppelt ist, sondern auch mit der Spannbuchse 5 eines zweiten Einzelschwimmelementes, hergestellt wird. Alternativ kann für die Verbindung auch nur eine Gewindemuffe 51 verwendet werden.

Für die Verbindung zweier Einzelschwimmelemente 1 ist es zudem denkbar anstatt von zwei zweiten Verbindungselementen 33 nur ein zweites Verbindungselement 33 zu verwenden. Dieses ist dafür so lang ausgebildet, wie zwei Einzelschwimmelemente 1.

## Patentansprüche

1. Einzelschwimmelement (1) aufweisend
zumindest zwei quaderförmige Auftriebselemente (2),
ein Gerüst (3), aufweisend längliche Hohlkörper (31), welche mittels eines ersten Verbindungselementes (32) miteinander gekoppelt sind, und zumindest ein zweites Verbindungselement (33), wobei das zweite Verbindungselement (33) stabförmig ausgebildet und in einem Hohlkörper 31 angeordnet ist,
wobei jedes quaderförmige Auftriebselement (2) Durchbohrungen (21) entlang einer x-Achse aufweist und an zumindest einer Seitenfläche Nuten (22) entlang einer y- oder z-Achse aufweist, und wobei die quaderförmigen Auftriebselemente (2) derart aufeinander angeordnet sind, dass die Nuten (22) je einen länglichen Hohlraum (4) bilden, wobei in den länglichen Hohlräumen (4) und in den Durchbohrungen (21) die länglichen Hohlkörper (31) des Gerüstes (3) sowie an Kreuzungen der länglichen Hohlräume (4) das zumindest eine erste Verbindungselement (32) des Gerüstes (3) angeordnet sind,
wobei das zumindest eine zweite Verbindungselement (33) an seinen beiden Seiten kraft- und formschlüssig mit je einer Spannbuchse (5) derart verbunden ist, dass die zumindest zwei quaderförmigen Auftriebselemente (2) miteinander form- und kraftschlüssig verbunden sind.

2. Einzelschwimmelement (1) nach Anspruch 1 **dadurch gekennzeichnet, dass** eine Spannbuchse (5) ferner dafür ausgebildet ist, mittels kraft- und/oder formschlüssiger Verbindung mit einem weiteren zweiten Verbindungselement (33) eines zweites Einzelschwimmelementes (1) an dem ersten Einzelschwimmelement (1) kraft- und formschlüssig zu koppeln.

3. Einzelschwimmelement (1) nach einem der vorhergehenden Ansprüche, ferner aufweisend Druckplatten (6), welche zwischen einem quaderförmigen Auftriebselement (2) und einer Spannbuchse (5) angeordnet sind.

4. Einzelschwimmelement (1) nach einem der vorhergehenden Ansprüche, **dadurch gekennzeichnet, dass**
die Spannbuchsen (5) ein Innengewinde aufweisen und/oder dass das zumindest eine zweite Verbindungselement (33) an seinen beiden Ende je ein zum Innengewinde der Spannbuchsen (5) passendes Außengewinde aufweist.

5. Einzelschwimmelement (1) nach einem der vorhergehenden Ansprüche, **dadurch gekennzeichnet, dass**
die quaderförmigen Auftriebselement (2) Glasschaum oder Glausschaumgemische aufweisen oder Schaumglasplatten sind.

6. Einzelschwimmelement (1) nach einem der vorhergehenden Ansprüche, **dadurch gekennzeichnet, dass**
die quaderförmigen Auftriebselemente (2) eine Beschichtung aufweisen.

7. Einzelschwimmelement (1) nach Anspruch 6, **dadurch gekennzeichnet, dass** die Beschichtung Naturkautschuk, synthetischen Kautschuk und/oder Polyurea aufweist.

8. Einzelschwimmelement (1) nach einem der vorhergehenden Ansprüche, **dadurch gekennzeichnet, dass**
das erste Verbindungselement (32) dafür ausgebildet ist mittels Aufnahmeelementen (321) die länglichen Hohlkörper (31) aufzunehmen und miteinander formschlüssig zu verbinden.

9. Einzelschwimmelement (1) nach Anspruch 8, **dadurch gekennzeichnet, dass** das erste Verbindungselement (32) dafür ausgebildet ist, mittels der Aufnahmeelemente (321) die länglichen Hohlkörper (31) in 90°Winkeln zueinander anzuordnen.

10. Einzelschwimmelement (1) nach Anspruch 8, **dadurch gekennzeichnet, dass** die Aufnahmeelemente (321) Durchbohrungen sind.

11. Einzelschwimmelement (1) nach einem der vorhergehenden Ansprüche, **dadurch gekennzeichnet, dass**
die länglichen Hohlkörper (31) Rohre sind.

12. Einzelschwimmelement (1) gemäß einem der vorhergehenden Ansprüche,
**dadurch gekennzeichnet, dass** die Spannbuchse (5) einen Flansch (52) und eine Gewindemuffe (51) aufweist.

13. Schwimmkörper aufweisend mindestens zwei Einzelschwimmelemente (1) nach Anspruch 1, welche mittels zumindest des zweiten Verbindungselementes (33) des zweiten Einzelschwimmelementes (1) und mittels einer Spanbuchse (5) des ersten Einzelschwimmelementes (1) miteinander verbunden sind.

## Claims

1. Individual floating element (1)
comprising at least two cuboidal buoyancy elements (2),
a framework (3), comprising elongated hollow bodies (31) coupled to one another by means of a first connecting element (32),
and at least a second connecting element (33), wherein the second connecting element (33) is rod-shaped and is arranged in a hollow body (31), wherein each cuboidal buoyancy element (2) has cannulations (21) along an x-axis and has grooves (22) on at least one side surface along an y- or z-axis, and wherein the cuboidal buoyancy elements (2) are arranged one on top of the other in such a way, that the grooves (22) each form an elongated cavity (4),
wherein the elongated hollow bodies (31) of the framework (3) are arranged in the elongated cavities (4) and in the cannulations (21),
and wherein the at least one first connecting element (32) of the framework (3) is arranged at intersections of the elongated cavities (4),
wherein the at least one second connecting element (33) is force-lockingly and form-lockingly connected at both its sides to a clamping bush (5) in such a way, that the at least two cuboidal buoyancy elements (2) are force-lockingly and form-lockingly connected to each other.

2. Individual floating element (1) according to claim 1, **characterized in that** a clamping bush (5) is further designed to be force-lockingly and/or form-lockingly connected to a further second connecting element (33) of a second individual floating element (1) in a force-locking and form-locking manner.

3. Individual floating element (1) according to any one of the preceding claims, further comprising pressure plates (6), which are arranged between a cuboidal buoyancy element (2) and a clamping bush (5).

4. Individual floating element (1) according to any one of the preceding claims, **characterized in that** the clamping bushes (5) have an internal thread and/or **in that** the at least one second connecting element (33) has at each of its two ends an external thread matching the internal thread of the clamping bushes (5).

5. Individual floating element (1) according to any one of the preceding claims, **characterized in that** the cuboidal buoyancy elements (2) comprise glass foam or glass foam mixtures or are foam glass plates.

6. Individual floating element (1) according to any one of the preceding claims, **characterized in that** the cuboidal buoyancy elements (2) have a coating.

7. Individual floating element (1) according to claim 6, **characterized in that** the coating comprises natural rubber, synthetic rubber and/or polyurea.

8. Individual floating element (1) according to any one of the preceding claims, **characterized in that** the first connecting element (32) is designed to receive the elongated hollow bodies (31) by means of receiving elements (321) and to connect them to one another in a form-fitting manner.

9. Individual floating element (1) according to claim 8, **characterized in that** the first connecting element (32) is designed to arrange the elongated hollow bodies (31) at 90°angles to each other by means of the receiving elements (321).

10. Individual floating element (1) according to claim 8, **characterized in that** the receiving elements (321) are cannulations.

11. Individual floating element (1) according to any one of the preceding claims, **characterized in that** the elongated hollow bodies (31) are tubes.

12. Individual floating element (1) according to any one of the preceding claims, **characterized in that** the clamping bush (5) comprises a flange (52) and a threaded sleeve (51).

13. Floating body comprising at least two individual floating elements (1) according to claim 1, which are connected by means of at least the second connecting element (33) of the second individual floating element (1) and by means of a clamping bush (5) of the first individual floating element (1).

## Revendications

1. Elément flottant individuel (1) présentant au moins deux éléments de flottaison parallélépipédiques (2), une ossature (3) présentant des corps creux allongés (31), qui sont couplés entre eux au moyen d'un premier élément de liaison (32), et au moins un deuxième élément de liaison (33), le deuxième élément de liaison (33) étant réalisé en forme de barre et étant disposé dans un corps creux 31, chaque élément de flottaison (2) parallélépipédique présentant des perçages (21) le long d'un axe x et des rainures (22) sur au moins une surface latérale le long d'un axe y ou z, et les éléments de flottaison (2) parallélépipédiques étant disposés les uns sur les autres de telle sorte, que les rainures (22) forment chacune un espace creux allongé (4), les corps creux allongés (31) de l'ossature (3) étant disposés dans les espaces creux allongés (4) et dans les alésages traversants (21), ainsi que l'au moins un premier élément de liaison (32) de l'ossature (3) aux croisements des espaces creux allongés (4), l'au moins un deuxième élément de liaison (33) étant relié sur ses deux côtés, par adhérence et par complémentarité de forme, à une douille de serrage (5) respective, de telle sorte que les au moins deux éléments de flottaison (2) de forme parallélépipédique soient reliés entre eux par adhérence et par complémentarité de forme.

2. Elément flottant individuel (1) selon la revendication 1, **caractérisé en ce qu'**une douille de serrage (5) est en outre conçue pour être couplée par force et par forme à un autre deuxième élément de liaison (33) d'un deuxième élément flottant individuel (1) sur le premier élément flottant individuel (1) au moyen d'une liaison par force et/ou par forme.

3. Elément flottant individuel (1) selon l'une des revendications précédentes, comprenant en outre des plaques de pression (6) qui sont disposées entre un élément de flottaison parallélépipédique (2) et une douille de serrage (5).

4. Elément flottant individuel (1) selon l'une des revendications précédentes, **caractérisé en ce que** les douilles de serrage (5) présentent un filetage intérieur et/ou **en ce que** le au moins un deuxième élément de liaison (33) présente à chacune de ses deux extrémités un filetage extérieur adapté au filetage intérieur des douilles de serrage (5).

5. Elément flottant individuel (1) selon l'une des revendications précédentes, **caractérisé en ce que** les éléments de flottaison parallélépipédiques (2) présentent de la mousse de verre ou des mélanges de mousse de verre ou sont des plaques de verre cellulaire.

6. Elément flottant individuel (1) selon l'une des revendications précédentes, **caractérisé en ce que** les éléments de flottaison parallélépipédiques (2) présentent un revêtement.

7. Elément flottant individuel (1) selon la revendication 6, **caractérisé en ce que** le revêtement comprend du caoutchouc naturel, du caoutchouc synthétique et/ou du polyuréa. comporte du caoutchouc.

8. Elément flottant individuel (1) selon l'une des revendications précédentes, **caractérisé en ce que** le premier élément de liaison (32) est conçu pour recevoir les corps creux allongés (31) au moyen d'éléments de réception (321) et pour les relier entre eux par complémentarité de formes.

9. Elément flottant individuel (1) selon la revendication 8, **caractérisé en ce que** le premier élément de liaison (32) est conçu pour permettre aux corps creux allongés (31) de former des angles de 90° au moyen des éléments de réception (321). l'un par rapport à l'autre.

10. Elément flottant individuel (1) selon la revendication 8, **caractérisé en ce que** les éléments de réception (321) sont des trous traversants.

11. Elément flottant individuel (1) selon l'une des revendications précédentes, **caractérisé en ce que** les corps creux allongés (31) sont des tubes.

12. Elément flottant individuel (1) selon l'une des revendications précédentes, **caractérisé en ce que** la douille de serrage (5) comporte une bride (52) et un manchon fileté (51).

13. Corps flottant présentant au moins deux éléments flottants individuels (1) selon la revendication 1, qui sont assemblés au moyen d'au moins le deuxième élément de liaison (33) du deuxième élément flottant individuel (1) et au moyen d'une douille de copeaux (5) du premier élément flottant individuel (1). premier élément flottant individuel (1).
